# FASCICULE DE BREVET EUROPEEN

(11) **EP 3 646 364 B1**
(45) Date de publication et mention de la délivrance du brevet: **01.05.2024**
(21) Numéro de dépôt: 18737665.2
(22) Date de dépôt: 06.06.2018
(51) Int. Cl.: H01H 83/00

(54) **SYSTÈME ÉLECTRIQUE DE PILOTAGE D'UN ORGANE FONCTIONNEL ET SYSTÈME D'ENTRAINEMENT DE ROUES D'UN VÉHICULE AUTOMOBILE**
ELEKTRISCHES SYSTEM ZUR STEUERUNG EINES FUNKTIONSELEMENTS UND SYSTEM ZUM ANTRIEB DER RÄDER EINES KRAFTFAHRZEUGS
ELECTRICAL SYSTEM FOR CONTROLLING A FUNCTIONAL MEMBER AND SYSTEM FOR DRIVING THE WHEELS OF A MOTOR VEHICLE

(30) Priorité: 27.06.2017 FR 1755858
(43) Date de publication de la demande: 06.05.2020
(73) Titulaire: Valeo Systèmes de Contrôle Moteur, 95892 Cergy Saint Christophe (FR)
(72) Inventeur: THIONVILLE, Amélie, 95892 Cergy Saint Christophe (FR)
(74) Mandataire: Valeo Powertrain Systems
(86) Numéro de dépôt international: PCT/FR2018/051308
(87) Numéro de publication internationale: WO 2019/002711

(56) Documents cités:
- US-A1- 2009 189 455
- US-A1- 2011 222 200
- US-A1- 2011 285 202
- US-A1- 2013 329 329
- US-A1- 2015 097 422

## Description

### DOMAINE TECHNIQUE

La présente invention concerne le domaine du pilotage d'un organe fonctionnel de manière sécurisé.

### ARRIÈRE-PLAN TECHNOLOGIQUE

Il est connu d'utiliser un système électrique de pilotage d'un organe fonctionnel comportant :
- un dispositif électrique comportant :
   - deux bornes d'alimentation électrique destinées à être connectées respectivement à une borne positive et une borne négative d'une source électrique,
   - un organe fonctionnel destiné à être alimenté par la source électrique,
   - un premier interrupteur commandable placé entre l'organe fonctionnel et l'une des bornes d'alimentation électrique,
- un dispositif de commande conçu pour commander le premier interrupteur commandable afin de piloter l'organe fonctionnel.

Généralement, le dispositif de commande est en outre conçu pour détecter une défaillance du dispositif électrique et, en cas de détection d'une défaillance, pour commander le premier interrupteur à l'ouverture avec pour effet de déconnecter l'organe fonctionnel de la source électrique.

Le document US2011/0285202 A1 divulgue un Système électrique de pilotage d'un organe fonctionnel avec les caractéristiques techniques du préambule de la revendication 1.

L'invention a pour but de proposer un système électrique de pilotage d'un organe fonctionnel plus sécurisé que ceux présentés ci-dessus.

### RÉSUMÉ DE L'INVENTION

À cet effet, il est proposé un système électrique de pilotage d'un organe fonctionnel comportant :
- un dispositif électrique comportant :
   - deux bornes d'alimentation électrique destinées à être connectées respectivement à une borne positive et une borne négative d'une source électrique,
   - un organe fonctionnel destiné à être alimenté par la source électrique,
   - un premier interrupteur commandable placé entre l'organe fonctionnel et l'une des bornes d'alimentation électrique,
- un dispositif de commande conçu pour commander le premier interrupteur commandable afin de piloter l'organe fonctionnel,

le système électrique étant caractérisé en ce qu'il comporte en outre :
   - un deuxième interrupteur commandable placé entre l'organe fonctionnel et l'autre des bornes d'alimentation électrique,
et en ce que le dispositif de commande est en outre conçu pour détecter une défaillance du dispositif électrique et, en cas de détection d'une défaillance, ouvrir le deuxième interrupteur commandable pour désactiver l'organe fonctionnel.

Grâce à l'invention, l'organe fonctionnel peut être déconnecté de la source électrique même en cas de défaillance du premier interrupteur commandable.

Dans un mode de réalisation particulier, l'organe fonctionnel est placé entre le premier interrupteur commandable et le deuxième interrupteur commandable.

Dans un mode de réalisation particulier, le premier interrupteur commandable est placé entre l'organe fonctionnel et la bornes d'alimentation électrique destinées à être connectées à la borne négative de la source électrique.

Dans un mode de réalisation particulier, le deuxième interrupteur commandable est placé entre l'organe fonctionnel et la bornes d'alimentation électrique destinées à être connectées à la borne positive de la source électrique.De façon optionnelle, le premier interrupteur commandable est un interrupteur normalement fermé.

De façon optionnelle également, le deuxième interrupteur commandable est un interrupteur normalement ouvert.

De façon optionnelle également, l'organe fonctionnel est conçu pour être alternativement connecté et déconnecté de la source électrique selon un certain rapport cyclique, égal au temps de déconnexion par rapport au temps d'une période, et l'organe fonctionnel est conçu pour sélectivement prendre un premier état lorsque le rapport cyclique est inférieur à un seuil prédéfini et un deuxième état lorsque le rapport cyclique est supérieur au seuil prédéfini.

De façon optionnelle également, le dispositif électrique comporte en outre une résistance placée entre le premier interrupteur commandable et une des bornes d'alimentation électrique, et le dispositif de commande est conçu pour détecter une défaillance du dispositif électrique à partir d'un courant parcourant la résistance et/ou d'une tension aux bornes de la résistance.

De façon optionnelle également, le dispositif de commande comporte un premier circuit intégré conçu pour commander le premier interrupteur commandable et un deuxième circuit intégré conçu pour commander le deuxième interrupteur commandable.

De façon optionnelle également, le premier circuit intégré est conçu pour surveiller le deuxième circuit intégré afin de détecter une défaillance du deuxième circuit intégré, et le deuxième circuit intégré est conçu pour surveiller le premier circuit intégré afin de détecter une défaillance du premier circuit intégré.

De façon optionnelle également, l'organe fonctionnel est un actuateur électromécanique conçu pour piloter un embrayage.

Il est également proposé un système d'entraînement de roues d'un véhicule automobile, comportant :
- un moteur électrique conçu pour entraîner les roues,
- un embrayage conçu pour être activé pour connecter le moteur électrique aux roues et pour être désactivé pour déconnecter le moteur électrique des roues,
- un système électrique de pilotage d'un organe fonctionnel selon l'invention, l'organe fonctionnel étant un actuateur électromécanique conçu pour piloter l'embrayage.

### DESCRIPTION DES FIGURES

La figure unique représente schématiquement un système d'entraînement de roues arrière d'un véhicule automobile mettant en oeuvre l'invention.

### DESCRIPTION DÉTAILLÉE

En référence à la figure unique, un système d'entraînement 100 de roues arrière 102 d'un véhicule automobile mettant en oeuvre l'invention va à présent être décrit.

Le système d'entraînement 100 comporte tout d'abord les roues arrière 102 du véhicule automobile.

Le système d'entraînement 100 comporte en outre un moteur électrique 104 conçu pour entraîner les roues arrière 102.

Le système d'entraînement 100 comporte en outre un embrayage 106 conçu pour être activé pour connecter le moteur électrique 104 aux roues arrière 102 et pour être désactivé pour déconnecter le moteur électrique 104 des roues arrières 102.

Le système d'entraînement 100 comporte en outre une source électrique 108. Dans l'exemple décrit, la source électrique 108 est une source de tension continue comportant par exemple une batterie.

Le système d'entraînement 100 comporte en outre un onduleur 110 conçu pour fournir des tensions alternatives au moteur électrique 104 à partir de la source électrique 108.

Le système d'entraînement 100 comporte en outre un dispositif de commande 112 de l'embrayage 106.

Le dispositif de commande 112 comporte tout d'abord une première borne d'alimentation électrique 114 connectée à une borne négative de la source électrique 108 (cette borne négative formant une masse électrique) et une deuxième borne d'alimentation électrique 116 connectée à une borne positive de la source électrique 108.

Le dispositif de commande 112 comporte en outre un organe fonctionnel 118 destiné à être alimenté par la source électrique 108. Dans l'exemple décrit, l'organe fonctionnel est un actuateur électromécanique 118 conçu pour sélectivement prendre un état d'activation de l'embrayage 106 et un état de désactivation de l'embrayage 106. Dans l'exemple décrit, l'actuateur électromécanique 118 comporte un solénoïde et une tige mobile s'étendant dans le solénoïde. Le solénoïde est conçu pour déplacer la tige sélectivement entre une position d'activation de l'embrayage 106 (correspondant à l'état d'activation de l'actuateur électromagnétique 118) et une position de désactivation de l'embrayage 106 (correspondant à l'état de désactivation de l'actuateur électromagnétique 118). En outre, dans l'exemple décrit, l'actuateur électromécanique 118 est conçu pour être alternativement connecté et déconnecté de la source électrique 108 selon un certain rapport cyclique, égal au temps où il est déconnecté par rapport au temps d'une période. Lorsque le rapport cyclique est inférieur à un seuil S_{RC}, l'actuateur électromécanique 118 est à l'état de désactivation de l'embrayage 106. Lorsque le rapport cyclique est supérieur au seuil S_{RC}, l'actuateur électromécanique 118 est à l'état d'activation et active donc l'embrayage 106.

Le dispositif de commande 112 comporte en outre un premier interrupteur commandable 120 placé entre l'actuateur électromécanique 118 et l'une des bornes d'alimentation électrique, dans l'exemple décrit la première borne d'alimentation électrique 114. Dans l'exemple décrit, le premier interrupteur commandable 120 est un interrupteur commandable normalement fermé, c'est-à-dire qu'en l'absence de commande il se comporte comme un interrupteur fermé. Il comporte par exemple un MOSFET canal N.

Le dispositif de commande 112 comporte en outre un deuxième interrupteur commandable 122 placé entre l'actuateur électromécanique 118 et l'une des bornes d'alimentation électrique, dans l'exemple décrit la deuxième borne d'alimentation électrique 116. Dans l'exemple décrit, le deuxième interrupteur commandable 122 est un interrupteur commandable normalement ouvert, c'est-à-dire qu'en l'absence de commande il se comporte comme un interrupteur ouvert. Il comporte par exemple un MOSFET canal P.

Le dispositif de commande 112 comporte en outre une résistance 124 placée entre le premier interrupteur commandable 120 et la première borne d'alimentation électrique 114.

Le dispositif de commande 112 comporte en outre un dispositif de mesure 126 conçu pour mesurer un courant 1 traversant la résistance 124 et une tension U aux bornes de la résistance 124.

Le système d'entraînement 100 comporte en outre un dispositif de commande 128 des interrupteurs commandables 120, 122 et de l'onduleur 110.

Le dispositif de commande 128 comporte un premier circuit intégré 130 et un deuxième circuit intégré 132. Dans l'exemple décrit, le premier circuit intégré 130 est un microcontrôleur et le deuxième circuit intégré 132 est un FPGA.

Le microcontrôleur 130 est conçu pour commander le premier interrupteur commandable 120 selon un rapport cyclique souhaité afin de piloter l'actuateur électromécanique 118. Dans l'exemple décrit, le microcontrôleur commande le premier interrupteur commandable 120 en lui fournissant une tension grille-source nulle pour ouvrir le premier interrupteur commandable 120 et non nulle pour le fermer. Le microcontrôleur 130 est en outre conçu pour commander l'onduleur 110. Afin de déplacer dans l'exemple décrit à la bonne vitesse l'actuateur électronique 118, le microcontrôleur est conçu pour faire passer le rapport cyclique de 0 à 1, ou inversement, en un temps de commutation compris par exemple entre 1 et 3 secondes, de préférence en 2 secondes.

Le microcontrôleur 130 est tout d'abord conçu pour être dans un état opérationnel.

Dans cet état opérationnel, lorsqu'il reçoit une commande C d'activation de l'embrayage 106, le microcontrôleur 130 est conçu pour commander le premier interrupteur 120 de manière à faire passer le rapport cyclique au-dessus du seuil S_{RC} (à 1 dans l'exemple décrit) pour faire passer l'actuateur électromécanique 118 à l'état d'activation de l'embrayage 106. En outre, le microcontrôleur 130 commande l'onduleur 110 de sorte que le moteur électrique 104 fournisse un couple non nul.

En outre, dans cet état opérationnel, lorsqu'il reçoit une commande C de désactivation de l'embrayage 106, le microcontrôleur 130 est conçu pour commander le premier interrupteur 120 de manière à faire passer le rapport cyclique inférieur en dessous du seuil S_{RC} (à 0 dans l'exemple décrit) pour faire passer l'actuateur électromécanique 118 à l'état de désactivation de l'embrayage 106. En outre, le microcontrôleur 130 commande l'onduleur 110 de sorte que le moteur électrique 104 fournisse un couple nul.

Par ailleurs, le microcontrôleur 130 est conçu pour recevoir une vitesse V du véhicule et pour la comparer à un seuil prédéfini, par exemple 130 km/h.

Si la vitesse V du véhicule est supérieure au seuil prédéfini, le microcontrôleur 130 est conçu pour commander le premier interrupteur 120 de manière à faire passer le rapport cyclique en dessous du seuil S_{RC} (à 0 dans l'exemple décrit) pour faire passer l'actuateur électromécanique 118 à l'état de désactivation de l'embrayage 106. En outre, le microcontrôleur 130 est conçu pour commander l'onduleur 110 de sorte que le moteur électrique 104 fournisse un couple nul. En outre, le microcontrôleur 130 est conçu pour ignorer les commandes C d'activation de l'embrayage 106. En effet, l'entraînement des roues arrière 102 est dangereux à haute vitesse.

Si la vitesse V du véhicule est inférieure au seuil prédéfini, le microcontrôleur 130 est conçu pour passer à l'état opérationnel.

Le microcontrôleur 130 est en outre conçu pour recevoir la tension U et le courant I pendant que le premier interrupteur commandable 120 est fermé et pour les comparer respectivement à un seuil S_{U} et à un seuil Si.

Si la tension U est inférieure à un seuil S_{U} ou bien le courant I est inférieur au seuil Si, le microcontrôleur 130 est conçu pour détecter une défaillance du dispositif de commande 112 et pour commander le premier interrupteur 120 de manière à faire passer le rapport cyclique en dessous du seuil S_{RC} (à 0 dans l'exemple décrit) pour faire passer l'actuateur électromécanique 118 à l'état de désactivation de l'embrayage 106. En outre, le microcontrôleur 130 est conçu pour envoyer au FPGA 132 une demande d'ouverture du deuxième interrupteur commandable 122 et pour commander l'onduleur 110 de sorte que la machine électrique 106 fournisse un couple nul. En outre, le microcontrôleur 130 est conçu pour ignorer les commandes C d'activation de l'embrayage 106, ainsi que la vitesse V du véhicule. Ainsi, l'embrayage 106 ne peut pas être réactivé.

Le microcontrôleur 130 est en outre conçu pour surveiller le FPGA 132 afin de détecter une défaillance de ce dernier. Par exemple, le microcontrôleur 130 envoie à différents moments des requêtes au FPGA 132 afin d'obtenir une réponse. En l'absence de réponse ou bien si la réponse n'est pas conforme, le microcontrôleur 130 en déduit une défaillance du FPGA 132.

Si le microcontrôleur 130 détecte une défaillance du FPGA 132, le microcontrôleur 130 est conçu pour commander le premier interrupteur commandable 120 de manière à faire passer le rapport cyclique en dessous du seuil S_{RC} (à 0 dans l'exemple décrit) pour faire passer l'actuateur électromécanique 118 à l'état de désactivation de l'embrayage 106. En outre, le microcontrôleur 130 commande l'onduleur 110 de sorte que la machine électrique 104 fournisse un couple nul. En outre, le microcontrôleur 130 ignore les commandes d'activation de l'embrayage 106 et la vitesse V du véhicule. Ainsi, l'embrayage 106 ne peut pas être réactivé.

Le FPGA 132 est conçu pour commander le deuxième interrupteur commandable 122 en lui fournissant, dans l'exemple décrit, une tension grille-source, nulle pour ouvrir le deuxième interrupteur commandable 122 et non nulle pour le fermer.

Le FPGA 132 est en outre conçu pour recevoir le courant I et la tension U pendant que le premier interrupteur commandable 120 est fermé et pour les comparer respectivement au seuil S_{U} et au seuil S_{I}.

Si la tension U est inférieure à un seuil S_{U} ou bien le courant I est inférieur au seuil Si, le FPGA 132 est conçu pour détecter une défaillance du dispositif de commande 112 et pour commander le deuxième interrupteur commandable 122 à l'ouverture pour faire passer l'actuateur électromécanique 118 à l'état de désactivation de l'embrayage 106.

Le FPGA 132 est en outre conçu pour surveiller le microcontrôleur 130 afin de détecter une défaillance de ce dernier. Par exemple, le FPGA 132 envoie à différents moments des requêtes au microcontrôleur 130 afin d'obtenir une réponse. En l'absence de réponse ou bien si la réponse n'est pas conforme, le FPGA 132 en déduit une défaillance du microcontrôleur 130.

Si le FPGA 132 détecte une défaillance du microcontrôleur 130, le FPGA 132 commande le deuxième interrupteur 122 à l'ouverture pour faire passer l'actuateur 118 à l'état de désactivation de l'embrayage 106. En outre, le FPGA 132 commande l'onduleur 110 de sorte que la machine électrique 104 fournisse un couple nul.

Par ailleurs, si le FPGA 132 reçoit une demande d'ouverture du deuxième interrupteur commandable 122 de la part du microcontrôleur 130, le FPGA 132 est conçu pour commander le deuxième interrupteur 122 à l'ouverture pour faire passer l'actuateur 118 à l'état de désactivation de l'embrayage 106.

La présente invention n'est pas limitée au mode de réalisation décrit précédemment, mais est au contraire définie par les revendications qui suivent. Il sera en effet apparent à l'homme du métier que des modifications peuvent y être apportées.

Par exemple, les roues pourraient être des roues avant du véhicule automobile.

En outre, l'organe fonctionnel 118 pourrait être un autre organe fonctionnel qu'un actuateur électromécanique conçu pour piloter un embrayage.

Par ailleurs, les termes utilisés dans les revendications ne doivent pas être compris comme limités aux éléments du mode de réalisation décrit précédemment. La portée de l'invention est définie uniquement par les revendications annexées.

## Revendications

1. Système électrique (112, 128) de pilotage d'un organe fonctionnel (118) comportant :
- un dispositif électrique (112) comportant :
- deux bornes d'alimentation électrique (114, 116) destinées à être connectées respectivement à une borne positive et une borne négative d'une source électrique (108),
- un organe fonctionnel (118) destiné à être alimenté par la source électrique (108),
- un premier interrupteur commandable (120) placé entre l'organe fonctionnel (118) et l'une des bornes d'alimentation électrique (114),
- un dispositif de commande (128) conçu pour commander le premier interrupteur commandable (120) afin de piloter l'organe fonctionnel (118),
le système électrique (112, 128) étant **caractérisé en ce qu'**il comporte en outre :
- un deuxième interrupteur commandable (122) placé entre l'organe fonctionnel (118) et l'autre des bornes d'alimentation électrique (114,116),
et **en ce que** le dispositif de commande (128) est en outre conçu pour détecter une défaillance du dispositif électrique (112) et, en cas de détection d'une défaillance, ouvrir le deuxième interrupteur commandable (122) pour désactiver l'organe fonctionnel (118).

2. Système électrique (112, 128) selon la revendication 1 dans lequel l'organe fonctionnel (118) est placé entre le premier interrupteur commandable (120) et le deuxième interrupteur commandable (122).

3. Système électrique (112, 128) selon la revendication 1 ou 2, dans lequel le premier interrupteur commandable (120) est un interrupteur normalement fermé.

4. Système électrique (112, 128) selon l'une quelconque des revendication 1 à3, dans lequel le deuxième interrupteur commandable (122) est un interrupteur normalement ouvert.

5. Système électrique (112, 128) selon l'une quelconque des revendications 1 à 4, dans lequel l'organe fonctionnel (118) est conçu pour être alternativement connecté et déconnecté de la source électrique (108) selon un certain rapport cyclique, égal au temps de déconnexion par rapport au temps d'une période, et dans lequel l'organe fonctionnel (118) est conçu pour sélectivement prendre un premier état lorsque le rapport cyclique est inférieur à un seuil prédéfini et un deuxième état lorsque le rapport cyclique est supérieur au seuil prédéfini.

6. Système électrique (112, 128) selon l'une quelconque des revendications 1 à 5, dans lequel le dispositif électrique (112) comporte en outre une résistance (124) placée entre le premier interrupteur commandable (120) et une des bornes d'alimentation électrique (114), et dans lequel le dispositif de commande (128) est conçu pour détecter une défaillance du dispositif électrique (112) à partir d'un courant (I) parcourant la résistance (124) et/ou d'une tension (U) aux bornes de la résistance (124).

7. Système électrique (112, 128) selon l'une quelconque des revendications 1 à 6, dans lequel le dispositif de commande (128) comporte un premier circuit intégré (130) conçu pour commander le premier interrupteur commandable (120) et un deuxième circuit intégré (132) conçu pour commander le deuxième interrupteur commandable (122).

8. Système électrique (112, 128) selon la revendication 7, dans lequel le premier circuit intégré (130) est conçu pour surveiller le deuxième circuit intégré (132) afin de détecter une défaillance du deuxième circuit intégré (132), et dans lequel le deuxième circuit intégré (132) est conçu pour surveiller le premier circuit intégré (130) afin de détecter une défaillance du premier circuit intégré (130).

9. Système électrique (112, 128) selon l'une quelconque des revendications 1 à 8, dans lequel l'organe fonctionnel (118) est un actuateur électromécanique conçu pour piloter un embrayage (106).

10. Système d'entraînement (100) de roues (102) d'un véhicule automobile, comportant :
- un moteur électrique (104) conçu pour entraîner les roues (102),
- un embrayage (106) conçu pour être activé pour connecter le moteur électrique (104) aux roues (102) et pour être désactivé pour déconnecter le moteur électrique (104) des roues (102),
- un système électrique (112, 128) de pilotage d'un organe fonctionnel (118) selon l'une quelconque des revendications 1 à 9.

11. Système d'entraînement (100) de roues (102) d'un véhicule automobile selon la revendication 10, dans lequel les roues (102) sont des roues arrière du véhicule automobile.

## Patentansprüche

1. Elektrisches System (112, 128) zum Ansteuern eines Funktionselements (118), das aufweist:
- eine elektrische Vorrichtung (112), die aufweist:
- zwei Stromversorgungsanschlüsse (114, 116), die dazu bestimmt sind, mit einem Pluspol bzw. einem Minuspol einer Stromquelle (108) verbunden zu werden,
- ein Funktionselement (118), das dazu bestimmt ist, von der Stromquelle (108) versorgt zu werden,
- einen ersten steuerbaren Schalter (120), der zwischen dem Funktionselement (118) und einem der Stromversorgungsanschlüsse (114) platziert ist,
- eine Steuervorrichtung (128), die konzipiert ist, den ersten steuerbaren Schalter (120) zu steuern, um das Funktionselement (118) anzusteuern,
wobei das elektrische System (112, 128) **dadurch gekennzeichnet ist, dass** es außerdem aufweist:
- einen zweiten steuerbaren Schalter (122), der zwischen dem Funktionselement (118) und dem anderen der Stromversorgungsanschlüsse (114, 116) platziert ist,
und dass die Steuervorrichtung (128) außerdem konzipiert ist, einen Ausfall der elektrischen Vorrichtung (112) zu erkennen und im Fall der Erkennung eines Ausfalls den zweiten steuerbaren Schalter (122) zu öffnen, um das Funktionselement (118) zu deaktivieren.

2. Elektrisches System (112, 128) nach Anspruch 1, wobei das Funktionselement (118) zwischen dem ersten steuerbaren Schalter (120) und dem zweiten steuerbaren Schalter (122) platziert ist.

3. Elektrisches System (112, 128) nach Anspruch 1 oder 2, wobei der erste steuerbare Schalter (120) ein normalerweise geschlossener Schalter ist.

4. Elektrisches System (112, 128) nach einem der Ansprüche 1 bis 3, wobei der zweite steuerbare Schalter (122) ein normalerweise offener Schalter ist.

5. Elektrisches System (112, 128) nach einem der Ansprüche 1 bis 4, wobei das Funktionselement (118) konzipiert ist, gemäß einem bestimmten Taktverhältnis gleich der Trennzeit im Vergleich zur Zeit einer Periode abwechselnd mit der Stromquelle (108) verbunden und von ihr getrennt zu sein, und wobei das Funktionselement (118) konzipiert ist, selektiv einen ersten Zustand, wenn das Taktverhältnis unter einer vordefinierten Schwelle liegt, und einen zweiten Zustand anzunehmen, wenn das Taktverhältnis über der vordefinierten Schwelle liegt.

6. Elektrisches System (112, 128) nach einem der Ansprüche 1 bis 5, wobei die elektrische Vorrichtung (112) außerdem einen Widerstand (124) aufweist, der zwischen dem ersten steuerbaren Schalter (120) und einem der Stromversorgungsanschlüsse (114) platziert ist, und wobei die Steuervorrichtung (128) konzipiert ist, einen Ausfall der elektrischen Vorrichtung (112) ausgehend von einem den Widerstand (124) durchfließenden Strom (I) und/oder einer Spannung (U) an den Klemmen des Widerstands (124) zu erkennen.

7. Elektrisches System (112, 128) nach einem der Ansprüche 1 bis 6, wobei die Steuervorrichtung (128) einen ersten integrierten Schaltkreis (130), der konzipiert ist, den ersten steuerbaren Schalter (120) zu steuern, und einen zweiten integrierten Schaltkreis (132) aufweist, der konzipiert ist, den zweiten steuerbaren Schalter (122) zu steuern.

8. Elektrisches System (112, 128) nach Anspruch 7, wobei der erste integrierte Schaltkreis (130) konzipiert ist, den zweiten integrierten Schaltkreis (132) zu überwachen, um einen Ausfall des zweiten integrierten Schaltkreises (132) zu erkennen, und wobei der zweite integrierte Schaltkreis (132) konzipiert ist, den ersten integrierten Schaltkreis (130) zu überwachen, um einen Ausfall des ersten integrierten Schaltkreises (130) zu erkennen.

9. Elektrisches System (112, 128) nach einem der Ansprüche 1 bis 8, wobei das Funktionselement (118) ein elektromechanischer Aktor ist, der konzipiert ist, eine Kupplung (106) anzusteuern.

10. Antriebssystem (100) von Rädern (102) eines Kraftfahrzeugs, das aufweist:
- einen Elektromotor (104), der konzipiert ist, die Räder (102) anzutreiben,
- eine Kupplung (106), die konzipiert ist, aktiviert zu werden, um den Elektromotor (104) mit den Rädern (102) zu verbinden, und deaktiviert zu werden, um den Elektromotor (104) von den Rädern (102) zu trennen,
- ein elektrisches System (112, 128) zum Ansteuern eines Funktionselements (118) nach einem der Ansprüche 1 bis 9.

11. Antriebssystem (100) von Rädern (102) eines Kraftfahrzeugs nach Anspruch 10, wobei die Räder (102) Hinterräder des Kraftfahrzeugs sind.

## Claims

1. Electrical system (112, 128) for controlling a functional component (118) comprising:
- an electrical device (112) comprising:
- two electrical power supply terminals (114, 116) intended to be respectively connected to a positive terminal and to a negative terminal of an electrical source (108),
- a functional component (118) intended to be powered by the electrical source (108),
- a first controllable switch (120) placed between the functional component (118) and one of the electrical power supply terminals (114),
- a control device (128) designed to control the first controllable switch (120) in order to control the functional component (118),
the electrical system (112, 128) being **characterized in that** it further comprises:
- a second controllable switch (122) placed between the functional component (118) and the other one of the electrical power supply terminals (114, 116),
and **in that** the control device (128) is also designed to detect a fault in the electrical device (112) and, in the event of the detection of a fault, to open the second controllable switch (122) in order to deactivate the functional component (118).

2. Electrical system (112, 128) according to Claim 1, wherein the functional component (118) is placed between the first controllable switch (120) and the second controllable switch (122).

3. Electrical system (112, 128) according to Claim 1 or 2, wherein the first controllable switch (120) is a normally closed switch.

4. Electrical system (112, 128) according to any one of Claims 1 to 3, wherein the second controllable switch (122) is a normally open switch.

5. Electrical system (112, 128) according to any one of Claims 1 to 4, wherein the functional component (118) is designed in order to be alternately connected to and disconnected from the electrical source (108) according to a certain duty cycle, equal to the disconnection time compared to the time of a period, and wherein the functional component (118) is designed to selectively assume a first state when the duty cycle is less than a predefined threshold and a second state when the duty cycle is greater than the predefined threshold.

6. Electrical system (112, 128) according to any one of Claims 1 to 5, wherein the electrical device (112) further comprises a resistor (124) placed between the first controllable switch (120) and one of the electrical power supply terminals (114), and wherein the control device (128) is designed to detect a fault in the electrical device (112) from a current (I) passing through the resistor (124) and/or a voltage (U) at the terminals of the resistor (124).

7. Electrical system (112, 128) according to any one of Claims 1 to 6, wherein the control device (128) comprises a first integrated circuit (130) designed to control the first controllable switch (120) and a second integrated circuit (132) designed to control the second controllable switch (122).

8. Electrical system (112, 128) according to Claim 7, wherein the first integrated circuit (130) is designed to monitor the second integrated circuit (132) in order to detect a fault in the second integrated circuit (132), and wherein the second integrated circuit (132) is designed to monitor the first integrated circuit (130) in order to detect a fault in the first integrated circuit (130) .

9. Electrical system (112, 128) according to any one of Claims 1 to 8, wherein the functional component (118) is an electromechanical actuator designed to control a clutch (106).

10. System (100) for driving the wheels (102) of a motor vehicle, comprising:
- an electric motor (104) designed to drive the wheels (102),
- a clutch (106) designed to be activated in order to connect the electric motor (104) to the wheels (102) and to be deactivated in order to disconnect the electric motor (104) from the wheels (102),
- an electrical system (112, 128) for controlling a functional component (118) according to any one of Claims 1 to 9.

11. System (100) for driving the wheels (102) of a motor vehicle according to Claim 10, wherein the wheels (102) are the rear wheels of the motor vehicle.
